# EUROPÄISCHE PATENTSCHRIFT

(11) **EP 0 140 117 B1**
(45) Veröffentlichungstag und Bekanntmachung des Hinweises auf die Patenterteilung: **09.12.1987**
(21) Anmeldenummer: 84111039.8
(22) Anmeldetag: 15.09.1984
(51) Int. Cl.: B27N 3/24, B30B 15/34

(54) **Kontinuierlich arbeitende Presse zum Pressen einer vorlaufenden Werkstoffbahn**
Continuously operating press for pressing a moving material sheet
Presse à travailler continuellement pour presser un lé de matière en mouvement

(30) Priorität: 19.10.1983 DE 3337913
(43) Veröffentlichungstag der Anmeldung: 08.05.1985
(73) Patentinhaber: Held, Kurt, D-78647 Trossingen (DE)
(72) Erfinder: Held, Kurt, D-78647 Trossingen (DE)
(74) Vertreter: Hoeger, Stellrecht & Partner

## Beschreibung

Die Erfindung betrifft eine kontinuierlich arbeitende Presse zum Pressen einer vorlaufenden Werkstoffbahn mit einem starren Pressengestell, mit einem oberen und einem unteren, jeweils über ein im Pressengestell drehbar gelagertes Paar von Umlenkwalzen geführten, endlosen Pressband, mit einer Heizeinrichtung zum Beheizen wenigstens einer Umlenkwalze jedes Paares, mit einer zwischen den einander zugekehrten Trums des oberen und unteren Pressbandes ausgebildeten Reaktionszone zum Pressen der vorlaufenden Werkstoffbahn unter gleichzeitiger Wärmeeinwirkung, und mit eine Heizeinrichtung aufweisenden Druckplatten an den der Reaktionszone abgewandten Rückseiten der Pressbandtrums zur Ausübung eines Pressdrucks auf diese Rückseiten und damit auf die Werkstoffbahn.

Bei bekannten Vorrichtungen dieser Art kann es vorkommen, dass das Fertigprodukt, also eine unter Wärmeeinwirkung verpresste Werkstoffbahn, beispielsweise in Gestalt von dekorativen, mehrlagigen Schichtstoffen, Spanplatten, Faserplatten, Sperrholzplatten, Elektrolaminaten, nicht die erforderliche Masshaltigkeit zeigt, d. h. insbesondere über seine Breite hinweg unterschiedliche Dikken zeigt, was eine kostenintensive Nachbehandlung des Pressgutes, wie Schleifen der Oberfläche oder dergleichen, erforderlich machte. Offensichtlich kommt es bei einem genau masshaltigen Endprodukt entscheidend darauf an, den Abstand der Pressbänder in der Reaktionszone überall gleichmässig konstant zu halten. Da im Verlauf des Pressvorgangs erhebliche Reaktionskräfte auftreten, die möglicherweise einen gleichmässigen Pressbandabstand beeinträchtigen können, ist man bestrebt, das Maschinengestell der hier in Rede stehenden Pressen besonders steif auszubilden. Dennoch liess die Qualität des Fertigproduktes in vielen Fällen zu wünschen übrig.

Es wurde nun gefunden, dass die mangelhafte Masshaltigkeit des Pressgutes wesentlich auf Verformungen des Pressengestells zurückgeht, die dadurch entstehen, dass dieses infolge unkontrollierbarer Wärmeverluste bereichsweise unterschiedliche Temperaturen aufweist, welche die Geometrie des Gestells verändern können, so dass die Masshaltigkeit des Pressgutes darunter leidet.

Es ist Aufgabe der Erfindung, eine gattungsgemässe Presse so zu verbessern, dass während des Betriebs die geometrischen Maschinendimensionen durch Wärmeverluste keine Änderung erfahren.

Die Aufgabe wird erfindungsgemäss dadurch gelöst, dass das Pressengestell oder zumindest Teile davon durch eine weitere Heizeinrichtung zusätzlich aufgeheizt und am Pressengestell ausser Weges bewegbare Wärmeabschirmkappen angeordnet sind.

Hierdurch ist es möglich, Wärmeverluste praktisch vollkommen zu vermeiden und das Pressengestell bei exakt konstanter Temperatur zu halten, so dass sich letztenendes ein genau masshaltiges Fertigprodukt erzielen lässt.

Die nachstehende Beschreibung einer bevorzugten Ausführungsform der Erfindung dient im Zusammenhang mit der beiliegenden, schematischen Zeichnung der weiteren Erläuterung. Es zeigen:
Fig. eine schaubildliche Gesamtansicht einer kontinuierlich arbeitenden Presse;
Fig.2 eine Schnittansicht entlang der Linie 2-2 in Fig.1;
Fig. eine Schnittansicht entlang der Linie 3-3 in Fig.2;
Fig. 4 eine Wärmeabschirmkappe in geöffnetem Zustand und
Fig.5 die Wärmeabschirmkappe aus Fig.4 in geschlossenem Zustand.

Bei der in den Figuren schematisch dargestellten, kontinuierlich arbeitenden Presse zum Pressen einer vorlaufenden Werkstoffbahn sind an einem Pressengestell 1 vier Umlenkwalzen 2, 3, 4, 5 drehbar gelagert. Um die ein erstes Paar bildenden Walzen 2, 3 ist ein endloses, oberes Pressband 6, um die ein weiteres Paar bildenden Walzen 4, 5 ein unteres Pressband 7 herumgeführt. Die Umlaufrichtung ist durch die Pfeile in den Umlenkwalzen 2, 4 angegeben. Zwischen dem unteren Trum des oberen Pressbandes 6 und dem oberen Trum des unteren Pressbandes 7 liegt eine Press- oder Reaktionszone 8, in welcher eine in Fig.1 von links nach rechts vorlaufende Werkstoffbahn unter gleichzeitiger Anwendung von Wärme druckverdichtet wird. Als Werkstoffe kommen insbesondere in Frage: mit Kunstharz getränkte Schichtstoffe, Spanplatten, Faserplatten, Sperrholz, Elektrolaminate und dergleichen. Die an der Einlaufseite der Werkstoffbahn befindlichen Umlenkwalzen 2, 4 sind über entsprechende Heizeinrichtungen in an sich bekannter Weise beheizt, beispielsweise mit Hilfe eines erhitzten Thermoöls. Der auf die (nicht dargestellte) Werkstoffbahn auszuübende Pressdruck wird von Druckplatten 9, 11 hydraulisch oder mechanisch auf die die Reaktionszone 8 oben und unten begrenzenden Bandtrums übertragen. Bei hydraulischer Druckübertragung sind die Druckplatten 9, 11 gestellfest gelagert. In den Raum zwischen Druckplatte und Rückseite des zugeordneten Bandtrums wird ein unter Druck setzbares Druckmedium eingebracht. Bei der mechanischen Druckübertragung sind im Zwischenraum zwischen den in diesem Falle verschieblich gelagerten Druckplatten und dem zugeordneten Bandtrum quer über die Bandbreite verlaufende Walzen angeordnet. Die Druckplatten mit den Walzen können über am Pressengestell gelagerte Druckmittelzylinder an das betreffende Bandtrum angedrückt werden. Die Druckplatten sind durch ihnen zugeordnete Heizeinrichtungen aufheizbar, beispielsweise durch in den Platten zirkulierendes Thermoöl. Die Pressbänder 6, 7 bestehen aus Metall, vorzugsweise rostfreiem Stahl.

Das Pressengestell, vgl. insbesondere Fig. 1 und 2, umfasst eine stationäre Bodenplatte 12, in welcher zwei L-förmige Ständer 13 fest verankert sind. An den vertikal verlaufenden Schenkeln 14 der Ständer 13 sind die Umlenkwalzen 2, 3, 4, 5 freitragend gelagert. Diese Lageranordnung umfasst als insgesamt freitragend gehaltene Gestellteile mehrere Stützträger 15, 16 in Gestalt von kräftigen, in sich steifen Doppel-T-Trägern sowie Lagerbrücken 17, 18, 19, 21 von im wesentlichen rechteckiger Querschnittsform. Um die Stützträger und die Lagerbrücken herum verlaufen die Pressbänder 6, 7. An den vorderen und hinteren Stirnflächen der Stützträger 15, 16 sind langgestreckte Kopfplatten 22, 23 angeschweisst, an denen die erwähnten Lagerbrücken angeschraubt sind. Die Lagerbrücken 17, 19 und 18, 21 sind jeweils über höhenverstellbare Spindeln 24, die der Einstellung der Höhe der Reaktionszone 8 zwischen den Pressbändern 6, 7 dienen, miteinander verbunden. Über Hydraulikzylinder 25, 26, die in den Lagerbrücken 17 bzw. 19 angeordnet sind (Fig. 1) können die Pressbänder 6, gespannt werden, so dass sie von den angetriebenen Umlenkwalzen sicher mitgenommen werden. Wie aus Fig. hervorgeht, ist die dort rechts liegende, untere Lagerbrücke 21 im Schenkel 14 des Ständers 13 derart verankert, dass sie das untere Walzenpaar mit den dazwischen liegenden Gestellteilen, nämlich den Stützträgern 16 und den Kopfplatten 23 freitragend abstützt, wobei die Umlenkwalzen in den Lagerbrücken drehbar gelagert sind. Das obere Umlenkwalzenpaar (Umlenkwalzen 2, 3) ist an seinen Lagerbrücken 17,18 über die Spindeln 24 auf den Lagerbrücken 19, 21 des unteren Umlenkwalzenpaars abgestützt. Von der in Fig.2 rechts liegenden Lagerbrücke 18 stehen Arme 27 ab, die über eine Zugkoppel 28 mit dem Schenkel 14 des Ständers 13 verspannt sind, so dass sich insgesamt eine stabile, freitragende Anordnung ergibt, weiche - nach Abnahme der in Fig. 1 sichtbaren Spindeln 24 an der Vorderseite der Presse - eine Auswechslung der Pressbänder 6, 7 und der Druckplatten 9, 11 ermöglicht. Die Druckplatten 9, 11 sind zu diesem Zweck über an sich bekannte Nut-Federverbindungen 29 mit den jeweils anliegenden Stegen der Stützträger 15,16 verspannt.

Die von der verpressten Werkstoffbahn ausgehenden Reaktionskräfte werden über die Druckplatten 9, 11 auf die Stützträger 15,16 geleitet, von wo sie in die Lagerbrücken 17, 18, 19, 21 und anschliessend über die Spindeln 24 und die Ständer 13 in die Bodenplatte 12 geleitet und damit vom Erdboden aufgenommen werden.

Zur Vermeidung von Wärmeverlusten in der Reaktionszone 8 werden die Druckplatten 9, 11 vorzugsweise auf dieselbe Temperatur wie die Pressbänder 6, aufgeheizt. Die Druckplatten 9, 11 stehen, wie beschrieben und dargestellt, in direktem thermischem Kontakt mit dem übrigen Pressengestell, das sich zumindest teilweise auf Raumtemperatur befindet, da es mit der umgebenden Raumluft in Kontakt steht. Somit treten im Pressengestell Temperaturunterschiede auf. Aufgrund des hohen thermischen Längenausdehnungskoeffizienten bei Metallen werden sich diejenigen Teile des Pressengestells, die sich auf erhöhter Temperatur befinden, sehr viel stärker ausdehnen als die übrigen, nicht so stark erhitzten Teile, welche von den Druckplatten 9, 11 weiter entfernt liegen. Wegen dieser unterschiedlichen Längenausdehnungen kann es im Pressengestell oder in Teilen davon, insbesondere in den Stützträgern 15,16 zu Verformungen und Durchbiegungen kommen, wodurch die Geometrie des Pressengestells von der an sich einzuhaltenden Ideal-oder Sollform stark abweicht. Dies wirkt sich nachteilig auf die Masshaltigkeit des die Presse verlassenden Pressgutes aus. Um diese nachteiligen Temperaturunterschiede und die hierauf zurückgehenden Verformungen im Pressengestell zu vermeiden, wird das Pressengestell erfindungsgemäss beheizbar ausgeführt und mit Wärmeabschirmungen versehen. Hierzu werden am Pressengestell oder zumindest an Teilen davon weitere Heizeinrichtungen angeordnet. Diese Heizeinrichtungen können beispielsweise in Gestalt von Bohrungen oder Kanälen 31 in den Stützträgern 15, 16 und Kopfplatten 22, 23 vorliegen. Die Bohrungen bilden ein Leitungssystem, durch welches ein heisses Thermoöl zirkuliert. Bei einer anderen bevorzugten Ausführungsform der Erfindung sind mit den oben und unten liegenden Stegen der Stützträger 15 bzw. 16 unmittelbar Heizplatten 32 bzw. 33 (Fig.3) verbunden, durch welche die Stützträger auf eine gewünschte Temperatur, vorzugsweise auf die Temperatur der Druckplatten 9, 11 aufgeheizt werden. Damit ist zwischen den Stützträgern 15, 16 und der Reaktionszone 8 kein Temperaturunterschied mehr vorhanden, und die Stützträger biegen sich nicht durch. Die Heizplatten 32, 33 können ihrerseits ebenfalls z. B. mit Thermoöl oder elektrisch beheizt werden. Sie werden vorzugsweise mit grosser Kontaktfläche direkt auf die Stützträger 15, 16 aufgeschweisst. Da, wie aus Fig.1 und 2 hervorgeht, die Stirnseiten der Heizplatten 32, 33 gut zugänglich sind, können dort ohne weiteres Leitungen für einen Thermoölkreislauf angeschlossen werden.

Um das Pressengestell und die Pressbänderweiterhin von der Umgebungsluft zu isolieren und an Wärmeverlusten in die Umgebung zu hindern, sind im Bereich der stirnseitig aus dem Pressengestell 1 vortretenden Mantelflächen der Umlenkwalzen 2, 3, 4, 5 Wärmeabschirmkappen 34 angeordnet, die einen Teil einer die Presse insgesamt umgebenden Maschinenverkleidung 35 (Fig.1) bilden. Aufgrund dieser Verkleidung 34, 35 stehen praktisch nur der Eintrittsspalt und Austrittsspalt für die zu pressende Werkstoffbahn mit der Umgebung unmittelbar in Verbindung. Die Abschirmkappen 34, welche ebenfalls wie die Verkleidung 35 aus Blech bestehen, sind innen in bekannter Weise mit einer wärmeisolierenden Schicht versehen. Wichtig ist es, diese Wärmeabschirmkappe so am Pressengestell oder der Maschinenverkleidung 35 anzuordnen, dass sie leicht ausser Weges gebracht werden können, da die Pressbänder im Bereich der Umlenkwalzen bisweilen von haftenden Resten der Werkstoffbahn oder aus dieser ausgetretenem Harz befreit werden müssen. Dementsprechend ist bei der in Fig.4 und 5 dargestellten Ausführungsform die Wärmeabschirmkappe 34 seitlich verschwenkbar angeordnet, so dass sie leicht von einer einzigen Bedienungsperson ausser Weges gebracht werden kann. Wie dargestellt, ist an der Stirnseite 36 einer Lagerbrücke 18 (oder bei anderer Ausführung auch an der Maschinenverkleidung 35) ein Bügel 37 angeschweisst, in dem durch ein Scharnier 38 ein Verlängerungsarm 39 drehbar angelenkt ist. Am freien Ende des Verlängerungsarmes 39 ist mittels einer Achse die Abschirmkappe 34 ihrerseits drehbar gelagert. Aufgrund dieser Doppelgelenkausbildung kann die Abschirmkappe 34 seitlich an die Presse herangeschwenkt werden, wo sie verhältnismässig wenig Platz beansprucht. Die Abschirmkappe kann bei anderer Ausführungsform auch nach oben bzw. nach unten schwenkbar ausgebildet werden. Auch eine Verschiebebewegung mit Hilfe von Teleskoparmen oder dergleichen ist möglich. Schliesslich kann in weiterer Fortbildung der beweglichen Abschirmkappe deren Bewegung auch mit Hilfe eines motorischen Antriebs an sich bekannter Art vorgenommen werden.

Bei besonders vorteilhaften Ausführungsformen der Erfindung werden die dem Pressengestell oder Teilen davon zugeordneten Heizeinrichtungen, z. B. die Heizplatten 32, 33 oder die Temperatur eines bestimmte Pressenteile durchströmenden Thermoöls über an sich bekannte Regelkreise gesteuert. So wird bei einer ersten Ausführungsform mit Hilfe von Messwertaufnehmern der Ist-Wert der Durchbiegung der Stützträger 15, 16 oder anderer Pressengestellteile bestimmt und mit dem einzuhaltenden Soll-Wert verglichen. Falls nötig, wird dann die Beheizung des Pressengestells zeitweise zu- und abgeschaltet, so dass der Soll-Wert, welcher der Geometrie des Pressengestells zugeordnet ist, stets erhalten bleibt. Bei einer anderen Ausführungsform kann über entsprechende Tastmittel auch der Ist-Wert der Pressgutdicke erfasst und die Heizeinrichtung des Pressengestells oder seiner Teile über einen Regelkreis gesteuert werden, der auf Abweichungen dieser tatsächlichen Dicke des fertigen Pressguts von der Soll-Dicke anspricht.

Da derartige Regelkreise an sich bekannt sind, braucht auf ihre konstruktive Ausführungsform in mechanischer und elektrischer Hinsicht hier nicht mehr eingegangen zu werden.

Im Voranstehenden wurden zwei verschiedene Arten von weiteren Heizeinrichtungen für das Pressengestell oder Teile davon beschrieben, nämlich eine Heizung mittels Thermoöl oder mittels der Heizplatten 32, 33. Natürlich können diese beiden Beheizungsarten auch miteinander kombiniert werden. Eine Kombination kann auch bei den verschiedenen Regelungsarten erfolgen, so kann beispielsweise ein auf die Durchbiegung des Pressengestells ansprechender, die Heizeinrichtung des Pressengestells steuernder Regelkreis mit einem Regelkreis kombiniert werden, welcher auf die Dicke der fertiggepressten Werkstoffbahn anspricht.

## Patentansprüche

1. Kontinuierlich arbeitende Presse zum Pressen einer vorlaufenden Werkstoffbahn mit einem starren Pressengestell, mit einem oberen und einem unteren, jeweils über ein im Pressengestell drehbar gelagertes Paar von Umlenkwalzen geführten, endlosen Pressband, mit einer Heizeinrichtung zum Beheizen wenigstens einer Umlenkwalze jedes Paares, mit einer zwischen den einander zugekehrten Trums des oberen und unteren Pressbandes ausgebildeten Reaktionszone zum Pressen der vorlaufenden Werkstoffbahn unter gleichzeitiger Wärmeeinwirkung und mit eine Heizeinrichtung aufweisenden Druckplatten an den der Reaktionszone abgewandten Rückseiten der Pressbandtrums zur Ausübung eines Pressdrucks auf diese Rückseiten und damit auf die Werkstoffbahn, dadurch gekennzeichnet, dass das Pressengestell (1) oder zumindest Teile davon (Stützträger 15, 16) durch eine weitere Heizeinrichtung (32, 33) zusätzlich aufgeheizt und am Pressengestell ausser Weges bewegbare Wärmeabschirmkappen (34) angeordnet sind.

2. Presse nach Anspruch 1, dadurch gekennzeichnet, dass das Pressengestell (1) oder Teile (15,16) davon mindestens auf die gleiche Temperatur wie die Pressbänder (6, 7) aufheizbar sind.

3. Presse nach Anspruch 1 oder 2, dadurch gekennzeichnet, dass als weitere Heizeinrichtung im Pressengestell (1) oder in Teilen (15, 16) davon Zirkulationsleitungen (31) für eine Thermoflüssigkeit vorgesehen sind.

4. Presse nach Anspruch 1, 2 oder 3, dadurch gekennzeichnet, dass als weitere Heizeinrichtung am Pressengestell (1) oder an Teilen (15, 16) davon zusätzliche Heizplatten (32, 33) angeordnet sind.

5. Presse nach einem der Ansprüche 1 bis 4, dadurch gekennzeichnet, dass die Wärmeabschirmkappen (34) schwenkbar am Pressengestell (1) gelagert sind.

6. Presse nach einem der voranstehenden Ansprüche, dadurch gekennzeichnet, dass die Wärmeabschirmkappen (34) durch einen Antriebsmotor bewegbar sind.

7. Presse nach einem der voranstehenden Ansprüche, dadurch gekennzeichnet, dass die Heizeinrichtung (31; 32, 33) des Pressengestells (1) oder seiner Teile (15, 16) über einen Regelkreis gesteuert ist, der auf Abweichungen der tatsächlichen Dicke der fertiggepressten Werkstoffbahn von ihrer Soll-Dicke anspricht.

8. Presse nach einem der voranstehenden Ansprüche, dadurch gekennzeichnet, dass die Heizeinrichtung (31; 32, 33) des Pressengestells (1) oder seiner Teile (15, 16) über einen Regelkreis gesteuert ist, der auf Abweichungen der tatsächlichen Geometrie des Pressengestells oder seiner Teile von der Soll-Geometrie anspricht.

9. Presse nach Anspruch 8, dadurch gekennzeichnet, dass als Bestimmungsgrösse für die Abweichung der tatsächlichen Pressen-Geometrie von der Soll-Geometrie die Durchbiegung wenigstens eines Stützträgers (15, 16) des Pressengestells (1) dient.

10. Presse nach Anspruch 9, dadurch gekennzeichnet, dass die Stützträger (15, 16) durch die weitere Heizeinrichtung (31; 32, 33) beheizt sind.

## Claims

1. A continuously operating press for pressing a forward-running web of material with a rigid press frame, with an upper and a lower endless press band passed respectively over a pair of guide rollers rotatably mounted in the press frame, with a heating arrangement for heating at least one guide roller of each pair, with a reaction zone provided between the strands facing each other of the upper and lower press band to press the forward-running web of material with equal application of heat, and with pressure plates fitted with a heating arrangement on the rear sides of the press band strands facing away from the reaction zone to exert a pressure on said rear sides and thereby onto the web of material, characterised in that the press frame (1) or at least parts thereof (supports 15, 16), is heated by a further heating arrangement (32, 33) and in that heat shielding covers (34) which can be moved out of the way are arranged on the press frame.

2. A press according to Claim 1, characterised in that the press frame (1) or parts (15, 16) thereof can be heated at least to the same temperature as the press bands (6, 7).

3. A press according to Claim 1 or 2, characterised in that circulation ducts (31) for a heating fluid are provided as a further heating arrangement in the press frame (1) or in parts (15,16) thereof.

4. A press according to Claim 1, 2 or 3, characterised in that additional heating plates (32,33) are disposed as a further heating arrangement on the press frame (1) or on parts (15,16) thereof.

5. A press according to one of Claims 1 to 4, characterised in that the heat shielding covers (34) are swivellably mounted on the press frame (1).

6. A press according to one of the preceding claims, characterised in that the heat shielding covers (34) can be moved by a drive motor.

7. A press according to one of the preceding claims, characterised in that the heating arrangement (31; 32, 33) of the press frame (1) or its parts (15, 16) is controlled by means of a regulation circuit which responds to deviations of the actual thickness of the finally pressed web of material from its desired thickness.

8. A press according to one of the preceding claims, characterised in that the heating arrangement (31; 32, 33) of the press frame (1) or its parts (15, 16) is controlled by means of a regulation circuit which responds to deviations of the actual geometry of the press frame of its parts from the desired geometry.

9. A press according to Claim 8, characterised in that the deflexion of at least one support (15, 16) of the press frame (1) is used as specification factor for the deviation of the actual press geometry from the desired geometry.

10. A press according to Claim 9, characterised in that the supports (15, 16) are heated by menas of the further heating arrangement (31; 32, 33).

## Revendications

1. Presse travaillant en continu pour presser une bande de matière en mouvement, avec un bâti de presse rigide, une bande de pression supérieure et une bande de pression inférieure, sans fin, passant chacune sur une paire de rouleaux de renvoi montés tournants dans des paliers du bâti de presse, un dispositif de chauffage pour chauffer au moins un rouleau de renvoi de chaque paire, une zone de réaction formée entre les brins tournés l'un vers l'autre de la bande de pression supérieure et de la bande de pression inférieure, pour presser la bande de matière en mouvement sous un effet thermique simultané, et avec des plaques de serrage présentant un dispositif de chauffage sur les faces arrière opposées à la zone de réaction des brins des bandes de pression pour exercer une pression sur ces faces arrière et, ainsi, sur la bande de matière, caractérisée en ce que le bâti de presse (1) ou au moins des parties de celui-ci (consoles d'appui 15, 16) sont chauffées addi- tionnellement par un dispositif de chauffage supplémentaire (32, 34) et des capots de protection contre la chaleur (34) déplaçables hors du parcours sont disposés sur le bâti de presse.

2. Presse selon la revendication 1, caractérisée en ce que le bâti de presse (1) ou des parties (15, 16) de celui-ci peuvent être chauffées à une température au moins égale à celle des bandes de pression (6, 7).

3. Presse selon la revendication 1 ou 2, caractérisée en ce que, comme dispositif de chauffage supplémentaire sont prévues dans le bâti de presse (1) ou dans des parties (15, 16) de celui-ci des conduites de circulation (31) d'un fluide thermique.

4. Presse selon la revendication 1, 2 ou 3, caractérisée en ce que, comme dispositif de chauffage supplémentaire, sont disposées dans le bâti de presse (1) ou dans des parties (15, 16) de celui-ci des plaques chauffantes (32, 33) supplémentaires.

5. Presse selon l'une quelconque des revendications 1 à 4, caractérisée en ce que les capots de protection contre la chaleur (34) sont montés pivotants sur le bâti de presse (1).

6. Presse selon l'une quelconque des revendications précédentes, caractérisée en ce que les capots de protection contre la chaleur (34) sont déplaçables par un moteur d'entraînement.

7. Presse selon l'une quelconque des revendications précédentes, caractérisée en ce que le dispositif de chauffage (31; 32, 33) du bâti de presse (1) ou de ses parties (15, 16) est commandé à l'aide d'un circuit de régulation qui réagit aux écarts de l'épaisseur effective de la bande de matière terminée sous pression par rapport à son épaisseur de consigne.

8. Presse selon l'une quelconque des revendications précédentes, caractérisée en ce que le dispositif de chauffage (31; 32, 33) du bâti de presse (1 ) ou de ses parties (15, 16) est commandé à l'aide d'un circuit de régulation qui réagit aux écarts de la géometrie effective du bâti de presse ou de ses parties par rapport à leur géométrie de consigne.

9. Presse selon la revendication 8, caractérisée en ce que la flexion d'au moins une console d'appui (15, 16) du bâti de presse (1) sert comme grandeur de détermination pour les écarts de la géométrie effective de la presse par rapport à la géométrie de consigne.

10. Presse selon la revendication 9, caractérisée en ce que les consoles d'appui (15, 16) sont chauffées par le dispositif de chauffage supplémentaire (31; 32, 33).
